# EUROPÄISCHE PATENTSCHRIFT

(11) **EP 0 313 970 B1**
(45) Veröffentlichungstag und Bekanntmachung des Hinweises auf die Patenterteilung: **29.04.1992**
(21) Anmeldenummer: 88117361.1
(22) Anmeldetag: 19.10.1988
(51) Int. Cl.: A47K 1/08

(54) **Ablage**
Rack
Tablette

(30) Priorität: 30.10.1987 DE 3736737
(43) Veröffentlichungstag der Anmeldung: 03.05.1989
(73) Patentinhaber: HEWI HEINRICH WILKE GMBH, D-34454 Arolsen (DE)
(72) Erfinder: Liese, Gerhard, D-3501 Zierenberg-Oberelsungen (DE)
(74) Vertreter: Freiherr von Schorlemer, Reinfried, Dipl.-Phys.

(56) Entgegenhaltungen:
- DE-A- 2 535 894
- DE-A- 3 105 185

## Beschreibung

Die Erfindung betrifft eine Ablage der im Oberbegriff des Anspruchs 1 definierten Gattung.

Ablagen dieser Art sind bekannt (DE-A-25 35 894) und werden beispielsweise als Seifenschalen, Zahnglashalter, Aschenbecher, Mehrzweckablagen od. dgl. insbesondere im Haushalts-und Sanitärbereich vielseitig verwendet. Diese Ablagen sind je nach Bestimmungszweck mit Verbindungsorganen in Form einfacher Druckknöpfe versehen, die mit einem Finger od. dgl. aus der Raststellung herausgedrückt werden können, wenn das Oberteil vom Unterteil abgezogen werden soll. Bei der Anwendung der Ablagen im öffentlichen Bereich ist den federnd gelagerten Verbindungsorganen dagegen häufig zusätzlich eine Diebstahlsicherung zugeordnet, um ein unbefugtes Abziehen des Oberteils vom Unterteil weitgehend zu verhindern. Eine solche Diebstahlsicherung besteht beispielsweise darin, daß sich das federnd gelagerte Verbindungsorgan nur in einer ganz bestimmten, vorher herzustellenden Stellung und/oder vorzugsweise nur durch eine kleine, im Oberteil ausgebildete Öffnung hindurch ausrasten läßt. Zum Abziehen des Oberteils ist daher entweder eine genaue Kenntnis der Diebstahlsicherung und/oder ein spezielles Werkzeug erforderlich.

Ein nicht unbeträchtlicher Nachteil bei derartigen Ablagen besteht darin, daß die Verbindungsorgane an federnden, am Unterteil angebrachten Zungen ausgebildet sind oder aus solchen Zungen bestehen. Da die Unterteile in der Regel aus einem Stück und aus Kunststoff durch Spritzguß hergestellt und dabei die Zungen als dünne und daher federnde Materialstreifen ausgebildet werden, weisen die Unterteile zwangsläufig eine stark zerklüftete, d.h. mit Öffnungen, Aussparungen, Schlitzen od. dgl. versehene Oberfläche auf. Sie lassen sich daher, ohne von der Wand od. dgl. abgenommen zu werden, nur schwer reinigen, was aus hygienischen Gründen untragbar ist, insbesondere wenn die Ablagen in Krankenhäusern od. dgl. benutzt werden.

Schließlich ist es bei Ablagen auch bereits bekannt (DE-A-25 35 894), als Verbindungsorgane dünne, in aufeinander ausgerichtete Bohrungen der Unter- und Oberteile eingetriebene Stifte vorzusehen und diesen am Unterteil ausgebildete Verriegelungselemente in Form von federnden Zungen derart zuzuordnen, daß die Stifte zum Lösen der Verbindung erst nach dem Wegdrücken der Zungen durch kleine, im Oberteil vorgesehene Bohrungen hindurch in einen Freiraum innerhalb der Ablage gedrückt werden können. Eine solche Konstruktion beseitigt aber nicht nur nicht die genannten hygienischen Probleme, sondern ist auch aus formalen und anderen Gründen unzweckmäßig, z.B. weil sich bei der Montage stets die Verriegelungsstellung einstellt, obwohl dies im privaten Bereich gar nicht erforderlich und vielfach auch nicht erwünscht ist.

Der Erfindung liegt daher die Aufgabe zugrunde, die Ablage der eingangs bezeichneten Gattung mit einer andersartigen Diebstahlsicherung zu versehen, die auch die Herstellung von Unterteilen mit glatter, unzerklüfteter Oberfläche gestattet.

Zur Lösung dieser Aufgabe dienen die kennzeichnenden Merkmale des Anspruchs 1.

Die Erfindung bringt den Vorteil mit sich, daß das Unterteil mit einer glatten, gut zu reinigenden Oberfläche versehen werden kann, von der nur das mit dem Oberteil zusammenwirkende Verbindungsorgan absteht, weil alle übrigen Teile des Verbindungsorgans und der Verriegelungsmechanismus im Hohlraum untergebracht werden können und dieser nach außen hermetisch abgedichtet werden kann. Außerdem ist der Verriegelungsmechanismus bei montierter Ablage nur mit einem Werkzeug zugänglich, so daß Unbefugte nicht ohne weiteres die Entriegelungsstellung herstellen können. Schließlich ist vorteilhaft, daß die Entriegelungs- und Verriegelungsstellungen wahlweise einstellbar sind, so daß die Ablage zumindest im privaten Bereich ohne Abänderungen auch permanent in der Entriegelungsstellung belassen werden kann.

Weitere vorteilhafte Merkmale der Erfindung ergeben sich aus den Unteransprüchen.

Die Erfindung wird nachfolgend in Verbindung mit der beiliegenden Zeichnung an einem Ausführungsbeispiel näher erläutert. Es zeigen:
Fig. 1 in perspektivischer und auseinandergezogener Darstellung eine erfindungsgemäße, aus einem Oberteil und einem Unterteil bestehende Ablage;
Fig. 2 eine perspektivische und zum Teil weggebrochene und geschnittene Rückansicht der Ablage nach Fig. 1 mit Blick auf einen Verriegelungsmechanismus;
Fig. 3 eine teilweise geschnittene Draufsicht der Ablage;
Fig. 4 einen Schnitt längs der Linie IV-IV der Fig. 3;
Fig. 5 die teilweise geschnittene Rückansicht der Ablage;
Fig. 6 die Vorderansicht des Unterteils;
Fig. 7 eine teilweise geschnittene Draufsicht des Unterteils;
Fig. 8 einen Schnitt längs der Linie VIII-VIII der Fig. 6;
Fig. 9 die Rückansicht des Unterteils;
Fig. 10 und 11 die Vorderansicht und Draufsicht des Oberteils;
Fig. 12 einen Schnitt längs der Linie XII-XII der Fig. 11;
Fig. 13 bis 16 die Unter-, Vorder- und Seitenansicht sowie die Draufsicht eines Verbindungsorgans der Ablage nach Fig. 2 bis 5;
Fig. 17 einen Schnitt längs der Linie XVII-XVII der Fig. 16;
Fig. 18 und 19 die Vorderansicht und Draufsicht eines Ablaufrohrs der Ablage nach Fig. 1 bis 5 in vergrößerter Darstellung; und
Fig. 20 einen Schnitt längs der Linie XX-XX der Fig. 18.

Fig. 1 zeigt schematisch eine erfindungsgemäße Ablage in Form einer Seifenschale. Diese besteht aus einem Unterteil 1 und einem Oberteil 2, das als Ganzes auf das Unterteil aufgeschoben werden kann. Auf seiner Oberseite weist das Oberteil 2 z.B. eine Ablagemulde 3 und bei Bedarf Noppen 4 zum Auflegen eines Stücks Seife auf. In der Mitte der Ablagemulde 3 ist eine Ablauföffnung 5 vorgesehen. Das Unterteil 1 besteht aus einem massiven Körper, der zwei Schraublöcher 6 für Befestigungsschrauben 7 aufweist. Die nach dem Eindrehen der Befestigungsschrauben 7 frei bleibenden Teile der Schraublöcher 6 werden mit Stopfen 8 verschlossen, die mit der übrigen Oberfläche des Unterteils 1 bündig abschließen, so daß diese allseitig glatt ausgebildet und daher leicht gereinigt werden kann.

Nach Fig. 2 weist das Unterteil 1 einen Hohlraum 9 auf, in dem ein Verriegelungsmechanismus 10 angeordnet ist. An der Unterseite ist ein Verbindungsorgan 11 im Unterteil 1 gelagert, das im montierten, aufgeschobenen Zustand des Oberteils 2 in eine an dessen Unterseite vorgesehene Öffnung 12 einrastet und dadurch ein unbeabsichtigtes Abziehen des Oberteils 2 vom Unterteil 1 verhindert. Ist es erwünscht, das Oberteil 2 abzuziehen, wird das Verbindungsorgan 11 mit einem Finger od. dgl. gegen die Kraft einer Feder 14 tiefer in das Unterteil 1 bzw. den Hohlraum 9 gedrückt, bis es aus der Öffnung 12 heraustritt und das Oberteil 2 freigibt. Dies ist allerdings nur möglich, wenn sich der Verriegelungsmechanismus 10 in einer Entriegelungsstellung befindet.

Einzelheiten der erfindungsgemäßen Ablage ergeben sich aus den Fig. 3 bis 20.

Im montierten Zustand nach Fig. 3 bis 5 liegt das Unterteil 1 mit seiner ebenen Rückseite 16 plan an einer Wand od. dgl. an, wobei zwischen beiden noch ein Dichtungsring od. dgl. angeordnet sein kann. Das kappenartige Oberteil 2 ist auf das Unterteil 1 aufgeschoben, deckt dieses vollständig ab und stößt mit seiner rückseitigen, ringförmigen Stirnfläche 17 ebenfalls gegen die Wand bzw. den Dichtungsring od. dgl., so daß sein Innenraum hermetisch abgedichtet ist. Gemäß Fig. 4 und 5 wird das Verbindungsorgan 11 von der Feder 14 normalerweise in die Öffnung 12 gedrückt, die zweckmäßig eine genau dem Querschnitt des Verbindungsorgans 11 entsprechenden Querschnitt besitzt. Diese Stellung ist in Fig. 4 und 5 jeweils links von einer Achse 18 des Verbindungsorgans 11 dargestellt. Rechts von der Achse 18 ist der Zustand gezeigt, in dem das Verbindungsorgan 11 bei in Entriegelungsstellung befindlichem Verriegelungsmechanismus 10 gegen die Kraft der Feder 14 in den Hohlraum 9 gedrückt ist. Das Verbindungsorgan 11 ist in diesem Fall aus der Öffnung 12 ausgerastet, so daß das Oberteil 2 vom Unterteil 1 abgezogen werden kann.

Gemäß Fig. 6 bis 9 ist der Hohlraum 9 in einem Mittelabschnitt des Unterteils 1 angeordnet und nur zu dessen im übrigen ebener Rückseite 16 hin offen, an die auch die Schraublöcher 6 grenzen. Der Hohlraum 9 besitzt ein im wesentlichen rechteckigen Querschnitt und ist in einem Vorderabschnitt von einer leicht nach innen gewölbten Wand 20 (Fig. 8 und 9) begrenzt, weil dort in seiner Oberseite eine genau an die Wölbung der Ablagemulde 3 des Oberteils 2 angepaßte Wölbung 21 vorgesehen ist, um diesem einen festen Sitz zu geben. Die im wesentlichen zylindrischen Schraublöcher 6 weisen eine Querschnittsverminderung auf, um eine Auflageschulter 23 für die Köpfe der Befestigungsschrauben 7 (Fig. 3) zu schaffen. Die nach dem Festdrehen der Befestigungsschrauben frei bleibenden Teile der im Querschnitt erweiterten Abschnitte der Schraublöcher 6 dienen zur Aufnahme der Stopfen 8.

In dem den Boden des Hohlraums 9 begrenzenden Wandabschnitt ist eine Öffnung 24 zur Aufnahme des Verbindungsorgans 11 ausgebildet. Der dieser gegenüberliegende Wandabschnitt ist mit einem in den Hohlraum 9 ragenden Sperrelement 25 in Form eines stegförmigen Vorsprungs versehen, der sich quer über die Öffnung 24 erstreckt, parallel zu den Schraublöchern 6 verläuft und vorzugsweise mit dem Unterteil 1 aus einem Stück besteht.

Das Oberteil 2 ist nach Fig. 10 bis 12 kappenartig ausgebildet und mit einer durchweg glatten Oberfläche versehen. Es weist eine unterhalb der Abflußöffnung 5 gelegene, zweite Abflußöffnung 27 auf, die wie die Öffnung 12 in seiner Unterseite ausgebildet ist. Im übrigen begrenzt das Oberteil 2 einen Hohlraum 28, der nur zu seiner Rückseite hin offen ist und in seinem rückwärtigen Abschnitt eine Innenkontur besitzt, die im wesentlichen der Außenkontur des Unterteils 1 entspricht, damit das Oberteil 2 zwar mit leichtem Schiebesitz auf das Unterteil 1 aufgeschoben werden kann, im übrigen aber fest und wackelfrei auf diesem zu liegen kommt.

Das Verbindungsorgan 11 ist nach Fig. 13 bis 17 in seinem unteren Abschnitt 30 zylindrisch ausgebildet, wobei sein Durchmesser genau dem Durchmesser der Öffnung 12 im Oberteil 2 und der Öffnung 24 im Unterteil 1 entspricht. Der zylindrische Abschnitt 30 ist mit einem rückwärtigen Ansatz 31 versehen, der vollständig im Hohlraum 9 zu liegen kommt und hülsenartig ausgebildet ist. Der Ansatz 31 weist an seinem Übergang zum Abschnitt 30 eine über dessen Querschnitt vorstehende, vorzugsweise ringförmige Hinterschneidung 32 auf und besitzt einen sich zum freien Ende hin konisch verjüngenden Außendurchmesser zur Bildung einer Einführungsschräge.

Im Zentrum des Bodens des Ansatzes 31 oder auch am Boden einer noch bis in den Abschnitt 30 ragenden Vertiefung ist ein in den Ansatz 31 ragender Zapfen 33 angeordnet, auf den das eine Ende der als Schraubenfeder bzw. Druckfeder ausgebildeten Feder 14 (Fig. 2,4,5) aufgesteckt wird.

Der Ansatz 31 weist an diametral gegenüberliegenden Stellen zwei U-förmige Schlitze 34a,34b auf, die eine wenigstens der Breite des Sperrelements 25 entsprechende Breite besitzen und auf der einen Seite bis in den Abschnitt 30 hinein verlängert sein können, auf der anderen Seite bis zur freien Stirnfläche 41 des Abschnitts 31 erstreckt sind. An zwei weiteren diametral gegenüberliegenden Stellen weist der Ansatz 31 zwei weitere U-förmige, an seine freie Stirnfläche 41 grenzende Ausnehmungen 35a,35b auf, die ebenfalls eine wenigstens der Breite des Sperrelements 25 entsprechende Breite, aber eine wesentlich geringere Tiefe als die Schlitze 34a,b aufweisen. Die Schlitze 34a,b und Ausnehmungen 35a,b sind vorzugsweise um je 90° am Umfang des Ansatzes 31 verteilt angeordnet.

Das Verbindungsorgan 11 weist an seiner Unterseite gemäß Fig. 4,5,13 und 17 eine Aufnahme 36 für ein Werkzeug auf, die zweckmäßig aus einem Mehrkantloch besteht, das auch als Sackloch ausgebildet sein kann und zum Einführen eines Imbusschlüssels dient.

Fig. 18 bis 20 zeigen ein kleines Ablaufrohr 38 mit einem dem Querschnitt der Ablauföffnung 27 des Oberteils 2 (Fig. 12) entsprechenden Querschnitt und einem kleinen Wulst 39 am unteren Ende. Das Ablaufrohr 38 wird von unten in die Ablauföffnung 27 gesteckt, bis an seinem Umfang ausgebildete Warzen 40 hinter dem Rand der Ablauföffnung 27 einschnappen (Fig. 4) und einerseits sein Wulst 39 dicht an der Unterseite des Oberteils 2 anliegt, andererseits eine entgegengesetzte Stirnfläche von innen gegen die Oberseite des Oberteils 2 stößt. Zusätzlich kann das Ablaufrohr 38 mit dem Oberteil 2 verklebt oder durch Ultraschallschweißung verbunden sein, falls beide Teile aus einem schweißbaren Kunststoff bestehen. Dadurch ist der Hohlraum zwischen dem Unterteil 1 und dem Oberteil 2 trotz Vorhandenseins einer Abtropfmöglichkeit hermetisch gegen Flüssigkeiten abgedichtet, die sich in der Ablagemulde 3 ansammeln und dann durch das Ablaufrohr 38 abfließen können, was aus hygienischen Gründen äußerst wichtig ist.

Zur Montage der beschriebenen Ablage wird das Verbindungsorgan 11 bei eingelegter Feder 14 mit seinem Ansatz 31 durch die Öffnung 24 in den Hohlraum 9 des Unterteils 1 gedrückt, bis die Hinterschneidung 32 gemäß Fig. 4 und 5 hinter dem Innenrand der Öffung 24 einschnappt. Dieser Vorgang wird dadurch erleichtert, daß die neben den Schlitzen 34a,b verbleibenden Wandabschnitte des Ansatzes 31 radial nach innen und elastisch ausweichen können. Das Verbindungsorgan 11 ist nun unlösbar im Unterteil 1 befestigt, aber sowohl drehbar als auch parallel zu seiner Achse 18 (Fig.4 und 5) verschiebbar in der Öffnung 24 gelagert. Dabei steht es unter der Kraft der Feder 14, deren anderes Ende sich am Sperrelement 25 abstützt und die die Hinterschneidung 32 gegen den den Boden des Hohlraums 9 begrenzenden Wandabschnitt drückt. Ferner ist die Anordnung so getroffen, daß der zylindrische Abschnitt 30 in diesem Zustand gerade um so viel aus der Öffnung 24 nach außen vorsteht, wie der Wandstärke an der Unterseite des Oberteils 2 entspricht.

Nach Befestigung des Unterteils 1 an einer Wand od. dgl. werden die Stopfen 8 eingesetzt. Abschließend wird das Oberteil 2 aufgeschoben, bis es mit seiner Stirnfläche 17 an die Wand od. dgl. stößt. In dieser Stellung befindet sich seine Öffnung 12 genau unter dem Abschnitt 30 des Verbindungsorgans 11, so daß dieser in sie einrasten kann. Aufgrund der elastischen Eigenschaften ist es bei einem aus Kunststoff bestehenden Oberteil 2 im wesentlichen gleichgültig, ob das Verbindungsorgan 11 beim Aufschieben des Oberteils 2 auf das Unterteil 1 über dessen Unterseite vorsteht oder nicht.

Die axiale Länge des Ansatzes 31 ist so gewählt, daß sich beim Anliegen der Hinterschneidung 32 des Verbindungsorgans 11 am Rand der Öffnung 24 des Unterteils 1 drei Zustände einstellen können, die von der jeweiligen Drehstellung des Verbindungsorgans 11 abhängen.

Befindet sich das Verbindungsorgan 11 in der in Fig. 4 und 5 links von der Achse 18 dargestellten Drehstellung, die einer Entriegelungsstellung entspricht, dann steht das stegartige Sperrelement 25 genau der durch die Schlitze 34a,b und den dazwischen liegenden Freiraum gebildeten Aussparung gegenüber. Es ist daher möglich, das Verbindungsorgan 11 gegen die Kraft der Feder 14 wenigstens so tief in den Hohlraum 9 hineinzudrücken, bis der Abschnitt 30 völlig aus der Öffnung 12 entfernt ist und in der Öffnung 24 verschwindet (vgl. in Fig.4 und 5 jeweils rechts von der Achse 18). Diese Bewegung wird dadurch begrenzt, daß die freie Stirnfläche 41 (Fig. 14,15) des Ansatzes 31 gegen die obere Begrenzungswand des Hohlraums 9 stößt, um zu verhindern, daß der Abschnitt 30 ganz aus der Öffnung 24 herausgedrückt wird. Bei Freigabe des Verbindungsorgans 11 stellt die Feder 14 automatisch wieder diejenige Stellung her, die in Fig. 4 und 5 links von der Achse 18 dargestellt ist. Entsprechendes gilt für eine zweite, durch Drehung des Verbindungsorgans 11 um 180° erreichbare Entriegelungsstellung.

Beim privaten Gebrauch kann das Verbindungsorgan 11 in einer dieser Entriegelungsstellungen verbleiben, so daß das Oberteil 2 durch einfaches Eindrücken des Verbindungsorgans 11 vom Unterteil 1 getrennt werden kann.

Beim Gebrauch der Ablage im öffentlichen Bereich ist es dagegen zweckmäßig, das Verbindungsorgan 11 mit einem in die Aufnahme 36 eingeführten Werkzeug um 90° in die eine oder andere Richtung zun drehen, bis das Sperrelement 25 in die Ausnehmungen 35a,35b (Fig.15,16) des Ansatzes 31 einrastet. In diesem Zustand, der zwei ausgewählten Verriegelungsstellungen entspricht, kann das Verbindungsorgan 11 nur um so wenig eingedrückt werden, daß sein Abschnitt 30 noch ausreichend weit über die Unterseite des Unterteils 1 vorsteht, weil das Sperrelement 25 eine weitergehende Verschiebung blockiert. Das Oberteil 2 läßt sich jetzt ohne Kenntnis der eingestellten Sicherung gegen Diebstahl od.dgl. nicht vom Unterteil 1 lösen.

In den zwischen diesen vier ausgewählten Drehstellungen des Verbindungsorgans 11 erreichbaren Drehstellungen, die ebenfalls Verriegelungsstellungen sind, stößt der Ansatz 31 mit seiner Stirnfläche 41 gegen das Sperrelement 25. In diesen Drehstellungen ergibt sich ein fester Preßsitz für das Verbindungsorgan 11, das aber bei seiner Herstellung aus Kunststoff im Bereich der Stirnfläche 41 und der Hinterschneidung 32 geringfügig elastisch nachgibt und daher auch in diesem Zustand drehbar ist. Diese Ausbildung hat zwei Vorteile. Einerseits rastet das Sperrelement 25 nach dem Überlauf der oberen Stirnfläche 41 des Ansatzes 31 jeweils fühlbar in den Schlitzen 34a,b bzw. Ausnehmungen 35a,b ein, so daß der Benutzer merkt, daß die jeweils erwünschte Drehstellung erreicht ist. Andererseits ist es für einen Unbefugten ohne entsprechendes Werkzeug praktisch unmöglich, das Verbindungsorgan 11 von einer Verriegelungsstellung in eine Entriegelungsstellung zu drehen, weil der Reibungswiderstand zwischen den Ver- bzw. Entriegelungsstellungen sehr groß ist. Dies gilt insbesondere dann, wenn bei aufgeschobenem Oberteil 2 der Abschnitt 30 des Verbindungsorgans 11 bündig mit dessen Unterseite abschließt. In diesem Fall könnte zwar versucht werden, das Verbindungsorgan 11 dadurch zu drehen, daß mit einem Finger od. dgl. fest gegen den Abschnitt 30 gedrückt wird. Dies würde jedoch den Reibungswiderstand zwischen der Stirnfläche 41 und dem Sperrelement 25 noch weiter vergrößern und dadurch den Übergang des Sperrelements 25 von den Ausnehmungen 35a,b auf die Stirnfläche 41 des Ansatzes 31 noch weiter erschweren. Bei Anwendung eines in die Aufnahme 36 eingeführten Werkzeugs kann dagegen eine reine Drehbewegung ausgeübt werden, bei der keine erhöhte Reibwirkung eintritt. Ein unbefugtes Abziehen des Oberteils 2 vom Unterteil 1 ist daher praktisch unmöglich. Ist ein Unbefugter im Besitz des erforderlichen Werkzeugs, aber nicht in Kenntnis des Öffnungsmechanismus, kann er allenfalls zufällig eine Entriegelungsstellung auffinden.

Die Erfindung ist nicht auf das beschriebene Ausführungsbeispiel beschränkt, das sich auf vielfache Weise abwandeln läßt. Dies gilt insbesondere für den Verriegelungsmechanismus 10, der beim berschriebenen Ausführungsbeispiel im wesentlichen aus dem starr angeordneten Sperrelement 25 und dem zusammen mit dem Verbindungsorgan 11 drehbaren und verschiebbaren, die Schlitze 34a,b und Ausnehmungen 35a,b aufweisenden Ansatz 31 gebildet wird. Es wäre beispielsweise möglich, das Verbindungsorgan 11 undrehbar und stattdessen das Sperrelement 25 drehbar oder verschiebbar am Unterteil 1 anzuordnen. In diesem Fall könnte die Aufnahme 36 durch den Ansatz 31 durchlaufen und einer entsprechenden Aufnahme im Sperrelement 25 gegenüberstehen. Weiter wäre es möglich, an der Unterseite des Oberteils 2 eine spezielle Betätigungsöffnung zu schaffen. Auch andere Arten von Verriegelungsmechanismen sind denkbar. Weiter ist die Erfindung nicht auf Ablagen in Form von Seifenschalen beschränkt, da das Oberteil 2 lediglich dem im Einzelfall erwünschten Anwendungszweck angepaßt werden braucht. Bei vergleichsweise groß dimensionierten Ablagen, wie sie häufig unter Badezimmerspiegeln angebracht werden, können anstelle eines einzigen, entsprechend großen Unterteils auch zwei oder mehrere, vergleichsweise kleine Unterteile vorgesehen werden, von denen wenigstens eines mit einem Verriegelungsmechanismus im Sinne der obigen Beschreibung versehen ist.

Die Herstellung der Unter- und Oberteile erfolgt vorzugsweise aus Kunststoff durch Spritzguß. Entsprechendes gilt für die Stopfen 8, Verbindungsorgane 11 und Ablaufrohre 38.

## Patentansprüche

1. Ablage mit wenigstens einem an einer Wand od. dgl. befestigbaren Unterteil (1), einem darauf aufschiebbaren und es im aufgeschobenen Zustand völlig abdeckenden Oberteil (2) und einem am Unterteil (1) federnd gelagerten Verbindungsorgan (11), das zur Verbindung des Unterteils (1) mit dem Oberteil (2) im montierten Zustand in einer Öffnung (12) desselben durch Federkraft einrastet und dadurch ein ungewolltes Abziehen des Oberteils (2) vom Unterteil (1) verhindert, dadurch gekennzeichnet, daß das Verbindungsorgan (11) in einer Öffnung (24) des Unterteils (1) gegen die Federkraft verschiebbar gelagert und mit einer Verlängerung (31) versehen ist, die in einen an die Öffnung (24) grenzenden Hohlraum (9) des Unterteils (1) ragt, und daß der Verlängerung ein ebenfalls in dem Hohlraum (9) angeordneter, von außen mittels eines Werkzeugs betätigbarer und mit diesem wahlweise in wenigstens je eine Entriegelungs- und Verriegelungsstellung einstellbarer Verriegelungsmechanismus (10) zugeordnet ist, der ein Ausrasten des Verbindungsorgans (11) durch tieferes Eindrücken desselben in den Hohlraum (9) in der Entriegelungsstellung zuläßt, in der Verriegelungsstellung dagegen verhindert.

2. Ablage nach Anspruch 1, dadurch gekennzeichnet, daß der Hohlraum (9) nur zur Rückseite des Unterteils (1) hin offen und die daran angrenzende Öffnung (24) in einem die Unterseite des Hohlraums (9) begrenzenden Wandabschnitt ausgebildet ist.

3. Ablage nach Anspruch 1 oder 2, dadurch gekennzeichnet, daß der Verriegelungsmechanismus (10) einen das Ausrasten des Verbindungsorgans (11) in der Verriegelungsstellung verhinderndes Sperrelement (25) aufweist.

4. Ablage nach Anspruch 3, dadurch gekennzeichnet, daß das Sperrelement (25) beweglich am Unterteil (1) gelagert ist.

5. Ablage nach Anspruch 2 oder 3, dadurch gekennzeichnet, daß das Verbindungselement (11) unter der Kraft einer im Hohlraum (9) abgestützten Feder (14) steht.

6. Ablage nach einem der Ansprüche 3 bis 5, dadurch gekennzeichnet, daß das Sperrelement (25) aus einem in den Hohlraum (9) ragenden Vorsprung besteht und die Verlängerung (31) des Verbindungsorgans (11) eine zur Aufnahme des Sperrelements (25) geeignete Aussparung aufweist und daß bei in Entriegelungsstellung befindlichem Verriegelungsmechanismus (10) das Sperrelement (25) der Aussparung gegenübersteht, während bei in Verriegelungsstellung befindlichem Verriegelungsmechanismus (10) das Sperrelement (25) an einem die Aussparung umgebenden Randabschnitt der Verlängerung (31) des Verriegelungsorgans (11) anliegt.

7. Ablage nach wenigstens einem der Ansprüche 3 bis 6, dadurch gekennzeichnet, daß das Sperrelement (25) drehbar am Unterteil (1) gelagert ist.

8. Ablage nach wenigstens einem der Ansprüche 1 bis 6, dadurch gekennzeichnet, daß das Verbindungsorgan (11) drehbar am Unterteil (1) gelagert ist.

9. Ablage nach wenigstens einem der Ansprüche 3 bis 8, dadurch gekennzeichnet, daß das Sperrelement (25) aus einem länglichen Steg besteht.

10. Ablage nach wenigstens einem der Ansprüche 1 bis 9, dadurch gekennzeichnet, daß die Verlängerung (31) des Verbindungsorgans (11) hülsenartig ausgebildet und mit zwei diametral gegenüberliegenden, zur Aufnahme des Sperrelements (25) bestimmten und die Aussparung bildenden Schlitzen (34a,b) versehen ist.

11. Ablage nach Anspruch 10, dadurch gekennzeichnet, daß die Feder (14) eine zwischen dem Sperrelement (25) und dem Verbindungsorgan (11) angeordnete Druckfeder ist.

12. Ablage nach Anspruch 10 oder 11, dadurch gekennzeichnet, daß das Verbindungsorgan (11) eine hinter dem Rand der Öffnung (24) einschnappende Hinterschneidung (32) aufweist.

13. Ablage nach wenigstens einem der Ansprüche 1 bis 12, dadurch gekennzeichnet, daß das Verbindungsorgan (11) an seiner Unterseite eine Aufnahme (36) für das Werkzeug aufweist.

14. Ablage nach Anspruch 13, dadurch gekennzeichnet, daß die Aufnahme (36) ein zum Einführen eines Imbusschlüssels bestimmtes Sackloch ist.

15. Ablage nach einem der Ansprüche 2 bis 14, dadurch gekennzeichnet, daß das Unterteil (1) aus einem massiven Körper mit glatter Oberfläche besteht, in dem außer dem Hohlraum (9) und der Öffnung (24) lediglich Schraublöcher (6) ausgebildet sind.

16. Ablage nach Anspruch 15, dadurch gekennzeichnet, daß die an die Schraublöcher (6) grenzenden Wandabschnitte des Unterteils (1) mit zur Auflage von Schraubenköpfen bestimmten Schultern (23) versehen und Stopfen zum Verschließen der frei bleibenden Abschnitte der Schraublöcher (6) vorgesehen sind.

17. Ablage nach wenigstens einem der Ansprüche 1 bis 16, dadurch gekennzeichnet, daß das Oberteil (2) auf seiner Oberseite und in einem das Unterteil (1) im aufgeschobenen Zustand überragenden Bereich eine Ablagemulde (3) mit einer Ablauföffnung (5) aufweist, die über ein Ablaufrohr (38) mit einer Ablauföffnung (27) an der Unterseite des Oberteils (2) verbunden ist.

## Claims

1. Tray with at least one base part (1) adapted to be fixed to a wall or the like, a top part (2) which can be pushed thereon and completely covering the same when pushed on, and a coupling member (11) spring-mounted in the base part (1) and which engages in an opening (12) of the top part (2) under the spring action to connect the base part (1) to the top part (2) in the mounted state and thereby prevent inadvertent withdrawal of the top part (2) from the base part (1), characterized in that the coupling member (11) is slidably mounted, against the spring force, in an opening (24) of the base part (1) and is provided with an extension (31) which projects into a hollow space (9) of the base part (1) adjoining the opening (24), and in that a locking mechanism (10) likewise arranged within the hollow space (9) is associated with the extension (31), being operable from the outside by means of a tool and adjustable thereby selectively into at least one release position and at least one locking position, the locking mechanism (10) allowing disengagement of the coupling member (11) by deeper pressing of the same into the hollow space (9) in the release position but preventing this in the locking position.

2. Tray according to claim 1, characterized in that the hollow space (9) is open only to the rear of the base part (1) and the adjoining opening (24) is formed in a wall section bounding the underside of the hollow space (9).

3. Tray according to claim 1 or 2, characterized in that the locking mechanism (10) comprises a blocking element (25) preventing disengagement of the coupling member (11) in the locking position.

4. Tray according to claim 3, characterized in that the blocking element (25) is mounted movably on the base part (1).

5. Tray according to claim 2 or 3, characterized in that the coupling element [member] (11) is subject to the force of a spring (14) supported in the hollow space (9).

6. Tray according to any of claims 3 to 5, characterized in that the blocking element (25) consists of a projection extending into the hollow space (9) and the extension (31) of the coupling member (11) has a recess adapted to receive the projection and in that in the release position of the locking mechanism (10) the blocking element (25) is opposite the recess while in the locking position of the locking mechanism (10) the blocking element (25) bears on an edge section of the extension (31) of the coupling member (11) surrounding the recess.

7. Tray according to at least one of claims 3 to 6, characterized in that the blocking element (25) is rotatably mounted on the base part (1).

8. Tray according to at least one of claims 1 to 6, characterized in that the coupling member (11) is rotatably mounted in the base part (1).

9. Tray according to at least one of claims 3 to 8, characterized in that the blocking element (25) consists of an elongated web.

10. Tray according to at least one of claims 1 to 9, characterized in that the extension (31) of the coupling member (11) is formed as a sleeve and is provided with two diametrically opposed slots (34a,b) forming the recess and adapted to receive the blocking element (25).

11. Tray according to claim 10, characterized in that the spring (14) is a compression spring arranged between the blocking element (25) and the coupling member (11).

12. Tray according to claim 10 or 11, characterized in that the coupling member (11) has an undercut (32) snapping behind the edge of the opening (24).

13. Tray according to at least one of claims 1 to 12, characterized in that the coupling member (11) has a recess (36) in its underside for reception of the tool.

14. Tray according to claim 13, characterized in that the recess (36) is a blind bore adapted to receive an Allen key.

15. Tray according to any of claims 2 to 14, characterized in that the base part (1) consists of a solid body with a smooth surface and in which, apart from the hollow space (9) and the opening (24), there are merely formed screw holes (6).

16. Tray according to claim 15, characterized in that the wall section of the base part (1) adjoining the screw holes (6) is provided with shoulders (23) adapted to be abutted by screw heads and plugs are provided for closing the sections of the screw holes (6) remaining free.

17. Tray according to at least one of claims 1 to 16, characterized in that the top part (2) has a tray dish (3) with a drain opening (5) in its upper side and in a region projection beyond the base part (1) in the pushed on condition, the drain opening being connected by a drain tube (38) to a drain opening (27) in the underside of the top part (2).

## Revendications

1. Récipient peu profond avec au moins une partie inférieure (1) susceptible d'être fixée à une cloison ou analogue, une partie supérieure (2) susceptible d'être glissée sur la partie inférieure et la recouvrant entièrement à l'état glissé en place et un organe de liaison (11) monté élastiquement sur la partie inférieure (1) et qui, afin de relier la partie inférieure (1) à la partie supérieure (2) à l'état monté, s'engage sous l'action d'un ressort dans une ouverture (12) de cette dernière et empêche ainsi la partie supérieure (2) d'être retirée intempestivement de la partie inférieure (1), caractérisé en ce que l'organe de liaison (11) est monté dans une ouverture (24) de la partie inférieure (1) de façon à pouvoir coulisser à l'encontre de la force du ressort et est muni d'un prolongement (31) qui pénètre dans un espace creux (9), contigu à l'ouverture (24), de la partie inférieure (1) et en ce qu'au prolongement est associé un mécanisme de verrouillage (10) qui, également disposé dans l'espace creux (9) et pouvant être actionné de l'extérieur au moyen d'un outil, peut avec l'aide de celui-ci être amené sélectivement dans au moins une position de déverrouillage ou une position de verrouillage et permet, dans la position déverrouillée, de dégager l'organe de liaison (11) en l'enfonçant plus profondément dans l'espace creux (9) mais, dans la position verrouillée, empêche ce dégagement.

2. Récipient selon la revendication 1, caractérisé en ce que l'espace creux (9) n'est ouvert que vers le côté arrière de la partie inférieure (1) et l'ouverture (24) contiguë à l'espace creux est réalisée dans une partie de paroi limitant le dessous de l'espace creux (9).

3. Récipient selon la revendication 1 ou 2, caractérisé en ce que le mécanisme de verrouillage (10) comporte un élément de blocage (25) qui dans la position verrouillée empêche le dégagement de l'organe de liaison (11).

4. Récipient selon la revendication 3, caractérisé en ce que l'élément de blocage (25) est monté déplaçable sur la partie inférieure (1).

5. Récipient selon la revendication 2 ou 3, caractérisé en ce que l'organe de liaison (11) est soumis à l'action d'un ressort (14) prenant appui dans l'espace creux (9).

6. Récipient selon l'une quelconque des revendications 3 à 5, caractérisé en ce que l'élément de blocage (25) est constitué par une saillie pénétrant dans l'espace creux (9) et le prolongement (31) de l'organe de liaison (11) présente un évidement apte à recevoir l'élément de blocage (25) et en ce que, le mécanisme de verrouillage (10) se trouvant dans la position déverrouillée, l'élément de blocage (25) se trouve en regard de l'évidement, alors que, lorsque le mécanisme de verrouillage (10) se trouve dans la position verrouillée, l'élément de blocage (25) prend appui contre une partie marginale du prolongement (31) de l'organe de verrouillage (11) qui entoure l'évidement.

7. Récipient selon au moins l'une quelconque des revendications 3 à 6, caractérisé en ce que l'élément de blocage (25) est monté sur la partie inférieure (1) de façon à pouvoir tourner.

8. Récipient selon au moins l'une quelconque des revendications 1 à 6, caractérisé en ce que l'organe de liaison (11) est monté sur la partie inférieure de façon à pouvoir tourner.

9. Récipient selon au moins l'une quelconque des revendications 3 à 8, caractérisé en ce que l'élément de blocage (25) est constitué par une barrette oblongue.

10. Récipient selon au moins l'une quelconque des revendications 1 à 9, caractérisé en ce que le prolongement (31) de l'organe de liaison (11) est réalisé sous la forme d'une douille et présente deux fentes diamétralement opposées (34a, b) destinées à recevoir l'élément de blocage (25) et formant l'évidement précité.

11. Récipient selon la revendication 10, caractérisé en ce que le ressort (14) est un ressort de compression monté entre l'élément de blocage (25) et l'organe de liaison (11).

12. Récipient selon la revendication 10 ou 11, caractérisé en ce que l'organe de liaison (11) présente une partie en contre-dépouille (32) s'engageant brusquement derrière le bord de l'ouverture (24).

13. Récipient selon l'une quelconque des revendications précédentes, caractérisé en ce que l'organe de liaison (11) présente dans son dessous un logement (36) pour l'outil.

14. Récipient selon la revendication 13, caractérisé en ce que le logement (36) est un trou borgne destiné à l'introduction d'une clé à six pans.

15. Récipient selon l'une quelconque des revendications 2 à 14, caractérisé en ce que la partie inférieure (1) est constituée par un corps massif à surface lisse dans lequel ne sont ménagés, outre l'espace creux (9) et l'ouverture (24), que des trous taraudés (6).

16. Récipient selon la revendication 15, caractérisé en ce que les parties de paroi de la partie inférieure (1) qui sont contiguës aux trous taraudés (6) sont munies d'épaulements (23) destinés à supporter des têtes de vis et en ce qu'il est prévu des tampons pour obturer les parties restées libres des trous taraudés (6).

17. Récipient selon au moins l'une quelconque des revendications précédentes, caractérisé en ce que la partie supérieure (2) présente sur son dessus et dans une région surmontant, à l'état glissé en place, la partie inférieure (1), une auge réceptrice (3) avec une ouverture d'écoulement (5) qui communique par l'intermédiaire d'un tuyau de décharge (38) avec une ouverture d'écoulement (27) située dans le dessous de la partie supérieure (2).
